# FASCICULE DE BREVET EUROPEEN

(11) **EP 0 582 803 B1**
(45) Date de publication et mention de la délivrance du brevet: **19.03.1997**
(21) Numéro de dépôt: 93109207.6
(22) Date de dépôt: 08.06.1993
(51) Int. Cl.: A43B 5/04

(54) **Chaussure de ski alpin**
Schischuh
Skiboot

(30) Priorité: 11.08.1992 FR 9210019
(43) Date de publication de la demande: 16.02.1994
(73) Titulaire: Salomon S.A., 74370 Metz-Tessy (FR)
(72) Inventeur: Chemello, Jean-Pierre, F-74940 Annecy-Le-Vieux (FR)

(56) Documents cités:
- EP-A- 0 248 149
- CH-A- 549 970
- FR-A- 2 647 649

## Description

La présente invention concerne une chaussure de ski alpin comportant une base de coque surmontée d'une tige qui présente une partie antérieure et une partie postérieure obtenues en une ou plusieurs pièces, la partie postérieure de la dite tige étant au moins partiellement pivotante dans le sens postéro-antérieur et/ou antéro-postérieur et comportant un dispositif de verrouillage et de déverrouillage de la tige par rapport à la base de coque, qui est constituée par une zone de butée obtenue sur la dite base de coque et par un levier oscillant formant bascule, articulé sur un axe transversal disposé sur la partie postérieure de la tige, perpendiculairement à son plan médian vertical et apte à coopérer en verrouillage avec la butée sous l'action d'un organe de commande accessible de l'extérieur de la chaussure agissant à l'encontre d'un ressort de rappel dudit levier.

Dans ce type de chaussure la position initiale du levier de verrouillage correspond à une position d'avancée initiale de référence réglable, à partir de laquelle la tige est susceptible de se débattre angulairement selon une amplitude prédéterminée par rapport à la base de coque.

Pour cela, il est connu par la demande de brevet européen N° 0 286 586, des moyens de réglage d'avancée de la tige consistant à disposer un organe de liaison réglable entre une partie postérieure de la tige et un capot basculant intermédiaire, portant, par ailleurs, la bascule qui coopère elle même avec la base de coque, selon les critères précités.

Un tel dispositif est pénalisant sur le plan de la construction de la chaussure car il implique la mise en oeuvre d'un élément supplémentaire, à savoir la capot basculant.

On peut penser que le dispositif décrit dans la demande de brevet français N° 2 647 649 résoud ce problème, en proposant une solution consistant à obtenir un réglage d'avancée, en rendant variable, soit la longueur du bras de la bascule, soit la position relative de la butée.

Bien entendu cela entraîne la création de pièces supplémentaires et conséquemment une augmentation du temps de montage de la chaussure.

Autrement dit, si ce dernier dispositif a résolu un problème, il en a créé un autre.

De plus, dans le cas d'une variation de la longueur du bras de la bascule, il faut admettre que la fiabilité de cette dernière, en position verrouillée, est rendue aléatoire, quand on sait qu'elle supporte en compression/flambage, des efforts extrêmement importants.

La présente invention a pour but de remédier à ces inconvénients en proposant des moyens de réglage d'avancée de la tige n'intervenant pas dans la structure de celle-ci, tout en conservant à la fois une butée de base de coque fixe et simple et une bascule de type monobloc inchangée et éprouvée, donc apte à supporter dans le temps des efforts qui lui sont appliqués.

A cet effet l'invention concerne une chaussure du type précité se caractérisant en ce que le réglage de la position d'avancée initiale de la tige est effectué par l'intermédiaire de moyens aptes à modifier dans un sens vertical la position de l'axe d'articulation de la bascule par rapport à la partie antérieure de la tige qui le supporte, selon au moins deux valeurs de réglage.

Les moyens de réglage en position de l'axe d'articulation de la bascule sont constitués par deux éléments symétriques aptes à se loger dans des logements correspondants fixes ménagés respectivement de part et d'autre des faces internes et externes de la partie postérieure de la tige, lesquels éléments supportent les extrémités dudit axe d'articulation dans des zones excentrées radialement, par rapport à leur centre virtuel fixe, se confondant avec celui de leur logement respectif de manière à ce qu'une rotation desdits éléments autour dudit centre virtuel provoque la modification de la position verticale dudit axe par rapport au centre virtuel, d'où de la tige.

L'invention sera mieux comprise et d'autres caractéristiques de celle-ci seront mises en évidence à l'aide de la description qui suit, en référence aux dessins schématiques annexés, illustrant, à titre d'exemple non limitatif, comment l'invention peut être réalisée et dans lesquels :
La figure 1 est une vue de côté d'une chaussure de ski dont une partie, en coupe verticale, montre des moyens de réglage de l'avancée de la tige, selon l'invention, représentés en position de verrouillage.
Les figures 2 et 3 représentent en coupe des vues de côté partielles de la chaussure, selon des positions d'avancée respectivement maximum et minimum et selon un premier mode de réalisation des moyens de réglage de ces positions.
Les figures 4 et 5 représentent en coupe des vues de côté partielles de la chaussure comportant des moyens de réglage d'avancée identiques à ceux des figures précédentes, mais dont le dispositif de commande en verrouillage ou en déverrouillage est différent.
La figure 6 est une vue en plan à échelle agrandie des moyens de réglage de la tige en position d'avancée minimum selon les figures 3 et 5.
La figure 7 est une vue en coupe selon la ligne VI VI de la figure 6.
La figure 8 est une vue en plan à échelle agrandie des moyens de réglage de la tige en position d'avancée maximum selon les figures 2 et 4.
La figure 9 est une vue en coupe selon la ligne IX IX de la figure 8.
La figure 10 est une vue en plan des moyens de réglage d'avancée de la tige selon un second mode de réalisation.
La figure 11 est une vue en plan des moyens de réglage d'avancée de la tige selon un troisième mode de réalisation.
La figure 12 est une vue en plan des moyens de réglage d'avancée de la tige selon un quatrième mode de réalisation.
La figure 13 est une vue en plan des moyens de réglage d'avancée de la tige selon un cinquième mode de réalisation.
La figure 14 est une vue en plan des moyens de réglage d'avancée de la tige selon un sixième mode de réalisation.

A titre d'exemple illustratif, non limitatif, la chaussure 1 désignée globalement, et représentée à la figure 1, est du type à "entrée mixte".

Conformément à l'invention, la chaussure de ski 1 comporte une tige 2 présentant une partie antérieure 3, et une partie postérieure 4 ou capot arrière, et une base de coque 5 à laquelle la partie postérieure 4 de la tige 2 est reliée par l'intermédiaire de rivets 6, la partie antérieure 3 de la tige 2 étant constituée d'un prolongement de la base de coque 5.

Un système de serrage en trois points 7a, 7b, 7c, et de fermeture de la tige 2 sur le bas de jambe du skieur, comporte, de manière connue en soi, trois leviers tendeurs 8a, 8b, 8c distincts qui assujettissent en tension des éléments de traction tels que des boucles à câbles 9a, 9b, 9c entourant partiellement la tige 2 à sa partie antérieure pour être mis sous tension par lesdits leviers tendeurs 8a, 8b, 8c, fixés par exemple sur les ailes latérales venues du capot arrière 4 pour les leviers 8a et 8b et sur la partie antérieure de la chaussure pour le levier 8c.

Selon l'exemple de réalisation représenté sur la figure 1, la chaussure 1 est pourvue d'un dispositif d'immobilisation 35 de la tige 2, agissant uniquement dans le sens antéro-postérieur ; ce dispositif d'immobilisation présente un organe de commande 10 agissant sur un levier oscillant 11 autour d'un axe transversal 12 fixé dans la partie arrière de la tige 2 ; le levier 11 oscille selon deux positions, l'une dans laquelle une partie d'extrémité inférieure 11a du levier 11 vient en butée contre une butée arrière 13 de la base de coque 5 au niveau du talon pour une position d'inclinaison choisie vers l'avant de la tige, correspondant à une position active pour la pratique du ski, et l'autre dans laquelle ladite partie inférieure 11a échappe à la butée arrière 13 du bas de coque 5 pour libérer la tige de toute contrainte de positionnement angulaire, l'organe de commande rotatif 10 agissant alors sur une autre partie 11b opposée à l'extrémité 11a du levier oscillant à l'encontre d'un organe élastique 14, lequel organe élastique est disposé dans un logement 15 ménagé à la partie inférieure 11a du levier 11 et agit en réaction contre une partie inférieure 16a d'une poutre de rigidification 16 constituant la paroi du capot arrière 4 de la tige 2. L'axe 12 du levier 11 est monté dans et entre les parois 16b de la poutre de rigidification 16. L'organe de commande rotatif 10 est apte à tourbillonner dans un logement coaxial 17 formant palier pratiqué dans ladite partie arrière 4 de la tige 2, et dans lequel est fixé, libre de rotation, ledit organe rotatif 10 indépendamment du levier oscillant ; à cet effet, l'organe rotatif 10 comporte respectivement, disposées de part et d'autre de la paroi de la poutre 16 une partie de préhension externe 18 actionnable manuellement en rotation, et une partie interne 19 agissant par l'intermédiaire d'une came 19a sur la partie 11b du levier oscillant 11, qui constitue en fait l'organe de palpage de la came, les deux parties 18 et 19 étant reliées entre elles par l'intermédiaire d'une portée cylindrique 20 logée dans le palier 17 pratiqué dans la tige 2.

Selon le présent exemple de réalisation, la came 19a est constituée par l'extrémité frontale même de la partie interne 19 de l'organe de commande rotatif 10, et agit sur l'extrémité 11b du levier 11 opposé à son extrémité inférieure 11a, entre lesquelles extrémités 11a, 11b est situé l'axe transversal 12.

La came frontale 19a de l'organe de commande 10 est, de préférence creuse, c'est-à-dire comparable à l'extrémité d'un tube, et constituée par un plan incliné formant rampe dont la zone périphérique est en contact permanent avec l'une des extrémités 11b du levier oscillant 11. Cette came présente un point bas 24 et un point haut 25 qui correspondent respectivement à une position d'immobilisation dans le sens antéro-postérieur ou à l'inverse, à une position de liberté angulaire de celle-ci, pour une certaine rotation angulaire dans un sens ou dans l'autre appliquée à la partie de préhension 18 de l'organe de manoeuvre rotatif 10.

Dans le présent exemple également, la partie de préhension 18 de l'organe de manoeuvre rotatif 10 est constituée par un volant à ailettes 18a, 18b disposées radialement par rapport à l'axe xx' longitudinal dudit organe 10 et formant entre elles un angle plat.

Bien entendu, cette partie de préhension 18 de l'organe de manoeuvre pourra être de toute autre forme, comme par exemple globalement circulaire et en forme de tambour. Dans tous les cas, la partie de préhension 18 de l'organe de commande 10 est reliée de manière rigide à son axe cylindrique 20, par exemple par l'intermédiaire d'un carré d'entraînement 21. Il est essentiel de noter que la partie de préhension 18 de l'organe de manoeuvre rotatif 10 engendre un volume de révolution sensiblement correspondant à celui d'un logement 22, ménagé dans la tige 2 dans lequel prend place ladite partie de préhension 18, demeurant dans un plan unique, sans déport par rapport à la paroi externe de la tige 2, quelle que soit la position relative de la came 19a par rapport au lever oscillant 11.

La retenue de l'organe de manoeuvre rotatif 10 sur la paroi 16a de la tige 2, laquelle paroi constitue ici une partie de la poutre de rigidification 16, est assurée par pincement de ladite paroi entre la partie de préhension 18 et un épaulement circulaire 19b de la partie interne 19 formant la came 19a.

Egalement, la came 19a comporte, à sa partie la plus haute, une zone de retenue 19c qui correspond au point haut de déverrouillage en forme cuvette sur laquelle se positionne l'extrémité correspondante 11b du levier 11 pour offrir une position déverrouillée stable. Cette position est obtenue en exerçant une simple rotation dans le sens F1 autour de l'axe xx', exercée sur les ailettes 18a, 18b de la partie de préhension 18.

La rotation de la came 19a, ainsi provoquée, entraîne alors l'extrémité 11b du levier 11 dans un déplacement angulaire autour de son axe 12 selon des valeurs telles que la différence de hauteur entre le point bas 24 de la rampe et son point haut 25 correspond au moins à un angle de pivotement du lever 11 permettant à sa partie inférieure 11a d'échapper à la butée 13 pour prendre une position de déverrouillage apte à rendre libre le débattement angulaire de la partie postérieure 4 de la tige 2.

Un tel dispositif de verrouillage et de déverrouillage 35 est également représenté sur les figures 2 et 3.

Selon une variante de réalisation représentée sur les figures 4 et 5, le dispositif de verrouillage et de déverrouillage 35A diffère essentiellement du précédent en ce que l'organe de commande, non représenté dans ce cas, est accessible non pas de l'arrière mais sur le côté de la chaussure et agit en rotation sur une came rotative 30 dont le profil excentré 31 est apte à tourner autour d'un axe 32 sous l'action de l'organe de commande latéral. La came 30 agit sur le levier ou bascule 11 selon deux positions : l'une de verrouillage correspondant à la mise en appui de l'extrémité 11b dudit levier 11 sur un méplat 30a de la came 30, distant de l'axe fixe 32 selon une distance donnée et l'autre de déverrouillage (non représentée), correspondant à la mise en appui do l'extrémité 11b sur un autre méplat 30b de la même came 30, opposé au méplat 30a et distant de l'axe 32 selon une distance supérieure à celle dudit méplat 30a par rapport au même axe 32.

Selon l'invention le réglage de la position d'avancée initiale de la tige 2 est effectué par l'intermédiaire de moyens 40 aptes à modifier dans un sens vertical la position de l'axe d'articulation 12 de la bascule 11 par rapport à la partie postérieure 4 de la tige 2 qui le supporte, selon au moins deux valeurs de réglage x, x' correspondant à une position 12A et une position 12B.

On voit bien sur les figures 2 à 5 que la valeur x séparant l'axe 12 de l'extrémité supérieure 11b du levier 11 correspondant à sa position 12B, est plus grande que la valeur x', séparant le même axe 12 dans sa position inverse 12A, de la dite extrémité 11b.

En conséquence, et comme le montre également particulièrement bien les figures 2 à 5 la valeur d'avancée Y séparant la zone basse 4a de la partie postérieure 4 de la tige 2 de la zone 5a de la base de coque 5, est plus grande que la distance Y' obtenue après retournement de l'axe d'articulation 12 (fig 2 et 4) de sa position 12B à sa position 12A (fig 3 et 5).

Plus précisément, selon l'exemple de réalisation représenté sur les figures 1 à 9, les moyens de réglage en position 40 de l'axe d'articulation 12 de la bascule 11 sont constitués par deux éléments symétriques 50 aptes à se loger dans des logements correspondants fixes 51 ménagés respectivement de part et d'autre des faces internes 4b et externes 4c de la partie postérieure 4 de la tige 2, lesquels éléments 50 supportent les extrémités dudit axe d'articulation 12 dans des zones excentrées radialement, par rapport à leur centre virtuel fixe 0, se confondant avec celui de leur logement respectif 51 de manière à ce qu'une rotation desdits éléments 50 autour dudit centre virtuel 0 provoque la modification de la position verticale dudit axe 12 par rapport au centre virtuel 0, d'où de la tige 2.

Selon l'exemple des figures 1 à 9 et plus particulièrement sur les figures 6 et 8, on voit que lorsque l'axe 12 situé sur la ligne horizontale W, W' (fig 6) quitte sa position 12A pour une nouvelle position opposée 12B (fig 8), la distance "d" séparant ces deux positions 12A-12B est égale à deux fois la distance "d1" séparant ladite ligne W, W' de la ligne horizontale Z, Z' passant par le centre virtuel 0 des éléments 50.

Par ailleurs, et en toute logique, la distance "d" précitée est égale à la différence x-x' correspondant aux valeurs précitées séparant l'extrémité 11b du levier 11 par rapport à l'axe 12 selon sa position 12A ou 12B.

Par ailleurs, une liaison mécanique de l'axe d'articulation 12 par rapport à ses éléments-support 50 d'où de la partie postérieure 4 de la tige 2 s'effectue par l'axe même 12 dont une extrémité 12a comporte une tête 60 manoeuvrable en rotation, en appui sur l'un des éléments 50, et dont l'autre extrémité 12b comporte une partie filetée coopérant avec un écrou de serrage 61 en appui sur l'autre élément 50.

La tête 60 de l'axe 12 et/ou de l'écrou 61 sont encastrés dans leur élément-support respectif 50.

Dans le présent exemple de réalisation des moyens de réglage d'avancée, les éléments-support 50 de l'axe d'articulation 12 sont de forme oblongue, dont les extrémités sont arrondies. Mais bien entendu ils peuvent être également de forme globalement quadrangulaire.

C'est ainsi que par exemple, le second mode de réalisation représenté sur la figure 10 diffère essentiellement du précédent en ce que les éléments-support 50A sont de forme rectangulaire.

Selon un troisième exemple de réalisation représenté sur la figure 11 les éléments-support 50B de l'axe d'articulation 12 sont de forme carrée pour permettre un réglage vertical dudit axe d'articulation selon quatre positions I, II, III, IV, par des rotations successives selon un angle de 90°, autour de leur centre virtuel 0.

Selon le premier et le second cas de figures précités les éléments-support 50, 50A de l'axe d'articulation 12 sont réversibles par rotation sur eux-mêmes selon un angle de 180° autour de leur centre virtuel 0 pour permettre un réglage vertical de l'axe d'articulation 12 selon deux positions extrêmes.

Selon une quatrième variante de réalisation représentée sur la figure 12 les éléments-support 50C sont en forme de triangle équilatéral, de manière à pouvoir prendre trois positions I, II, III par rotation de 120° autour du centre virtuel 0, les positions II et III étant décalées par rapport à la tige 2 mais se trouvant à même niveau par rapport à la verticale.

Selon un cinquième mode de réalisation représenté sur la figure 13, les éléments-support 50D de l'axe d'articulation 12 sont circulaires pour permettre un réglage vertical multipositions I, II, III,..., de l'axe d'articulation, autour de leur centre virtuel 0 et comportant des moyens d'immobilisation en rotation, après réglage.

Les moyens d'immobilisation des éléments-support circulaires 50D sont constitués par des dents radiales 70 réalisées périphériquement sur la face des éléments 50D, à partir de leur centre virtuel 0 et coopérant avec au moins une encoche correspondante ménagée dans une zone correspondante du fond des logements desdits éléments 50D.

Selon une sixième variante de réalisation, représentée à la figure 14, celle-ci diffère essentiellement de la précédente en ce que les moyens d'immobilisation des éléments support circulaires 50E sont constitués par des dents périphériques 80 réalisées sur les dits éléments 50E et coopérant avec des encoches correspondantes 81 réalisées dans les logements des éléments 50E.

Dans tous les cas de figures précités le changement de position de l'axe d'articulation du levier ou bascule 11 s'effectue par desserrage de l'écrou 61, par rotation exercée sur la tête de vis 60 à l'aide d'un outil approprié et de manière suffisante pour permettre d'extraire les éléments d'appui 50 à 50E de leur logement respectif, puis après positionnement adéquat selon l'avancée choisie de la tige, on effectue un resserrage de l'ensemble vis-écrou 60, 61.

## Revendications

1. Chaussure de ski alpin comportant une base de coque (5) surmontée d'une tige (2) qui présente une partie antérieure (3) et une partie postérieure (4) obtenues en une ou plusieurs pièces, la partie postérieure (4) de la dite tige (2) étant au moins partiellement pivotante dans le sens postéro-antérieur et/ou antéro-postérieur et comportant un dispositif de verrouillage et de déverrouillage (35) de la tige (2) par rapport à la base de coque (5), qui est constituée par une zone de butée (13) obtenue sur la dite base de coque (5) et par un levier oscillant (11) formant bascule, articulé sur un axe (12) transversal disposé sur la partie postérieure (4) de la tige (2), perpendiculairement à son plan médian vertical et apte à coopérer en verrouillage avec la butée (13) sous l'action d'un organe de commande (10) accessible de l'extérieur de la chaussure agissant à l'encontre d'un ressort de rappel (14) dudit levier (11), la position de verrouillage de celui-ci, correspondant à une position d'avancée initiale de référence réglable, à partir de laquelle la tige (2) est susceptible de se débattre angulairement selon une amplitude prédéterminée par rapport à la base de coque (5), caractérisée en ce que le réglage de la position d'avancée initiale de la tige (2) est effectué par l'intermédiaire de moyens (40) aptes à modifier dans un sens vertical la position de l'axe d'articulation (12) de la bascule (11) par rapport à la partie postérieure (4) de la tige (2) qui le supporte selon au moins deux valeurs de réglage (x, x') déterminant des positions différentes (12A et 12B) de l'axe d'articulation.

2. Chaussure selon la revendication 1, caractérisée en ce que les moyens de réglage en position (40) de l'axe d'articulation (12) de la bascule (11) sont constitués par deux éléments symétriques (50, 50A à 50E) aptes à se loger dans des logements correspondants fixes (51) ménagés respectivement de part et d'autre des faces internes (4b) et externes (4c) de la partie postérieure (4) de la tige (2), lesquels éléments (50, 50A à 50E) supportent les extrémités dudit axe d'articulation (12) dans des zones excentrées radialement, par rapport à leur centre virtuel fixe (0), se confondant avec celui de leur logement respectif (51) de manière à ce qu'une rotation desdits éléments (50, 50A à 50E) autour dudit centre virtuel (0) provoque la modification de la position verticale dudit axe (12) par rapport au centre virtuel (0), d'où de la tige (2).

3. Chaussure selon la revendication 2, caractérisée en ce que les éléments support (50D, 50E) de l'axe d'articulation (12) sont circulaires pour permettre un réglage vertical multipositions (I, II, III,...) de l'axe d'articulation, autour de leur centre virtuel (0) et comportant des moyens d'immobilisation en rotation, après réglage.

4. Chaussure selon la revendication 2, caractérisée en ce que les éléments-support (50A, 50B) de l'axe d'articulation sont de forme globalement quadrangulaire.

5. Chaussure selon la revendication 4, caractérisée en ce que les éléments-support (50B) de l'axe d'articulation (12) sont de forme carrée pour permettre un réglage vertical dudit axe d'articulation selon quatre positions (I, II, III, IV), par des rotations successives selon un angle de 90°, autour de leur centre virtuel (0).

6. Chaussure selon la revendication 4, caractérisée en ce que les éléments-support (50) de l'axe d'articulation (12) sont de forme oblongue, dont les extrémités sont arrondies.

7. Chaussure selon la revendication 4 ou 6, caractérisée en ce que les éléments-support (50, 50A) de l'axe d'articulation (12) sont réversibles par rotation sur eux-mêmes selon un angle de 180° autour de leur centre virtuel (0) pour permettre un réglage vertical de l'axe d'articulation (12) selon deux positions extrêmes (12A-12B).

8. Chaussure selon l'une des revendications précédentes, caractérisée en ce que une liaison mécanique de l'axe d'articulation (12) par rapport à ses éléments-support (50, 50A à 50E) d'où de la partie postérieure (4) de la tige (2) s'effectue par l'axe même (12) dont une extrémité (12a) comporte une tête (60) manoeuvrable en rotation, en appui sur l'un des éléments (50, 50A à 50E), et dont l'autre extrémité (12b) comporte une partie filetée coopérant avec un écrou de serrage (61) en appui sur l'autre élément (50, 50A à 50E).

9. Chaussure selon la revendication 8, caractérisée en ce que la tête (60) de l'axe (12) et/ou de l'écrou (61) sont encastrés dans leurs éléments-support respectif (50, 50A à 50E).

10. Chaussure selon la revendication 3, caractérisée en ce que les moyens d'immobilisation des éléments support circulaires (50E) sont constitués par des dents périphériques (80) réalisées sur les dits éléments (50E) et coopérant avec des encoches correspondantes (81) réalisées dans les logements des éléments (50E).

11. Chaussure selon la revendication 3, caractérisée en ce que les moyens d'immobilisation des éléments-support circulaires (50D) sont constitués par des dents radiales (70) réalisées sur les dits éléments (50D), à partir de leur centre virtuel (0) et coopérant avec au moins une encoche correspondante ménagée dans une zone correspondante du fond des logements desdits éléments (50D).

## Claims

1. Alpine ski boot comprising a shell base (5) surmounted by an upper (2) having a front portion (3) and a rear portion (4) made of one or several pieces, said rear portion (4) of the upper (2) pivoting at least partially in a rear/front and/or front/rear direction and comprising a device (35) for locking and unlocking the upper (2) in relation to the shell base (5), which is constituted by a stop zone (13) provided on the said shell base (5) and by a pivoting lever (11) forming a rocker device articulated on a transverse axis (12) on the rear portion (4) of the upper (2), perpendicular to its medial vertical plane and adapted to cooperate in locking said upper in position by cooperating with the stop (13) when acted upon by a control device (10) accessible from the outside of the boot acting in opposition to a return spring (14) associated with the said lever (11), the locked position of the latter corresponding to an initial adjustable forward extension reference position from which the upper (2) can pivot angularly in relation to the shell base (5) at a predetermined amplitude, characterized in that the adjustment of the initial forward extension position of the upper (2) is effected through the intermediary of means (40) capable of modifying vertically the position of the axis of articulation (12) of the rocker (11) in relation to the rear portion (4) of the upper (2) which supports it, according to at least two adjustment values determining different positions (12A and 12B) of the axis of articulation.

2. Boot according to claim 1, characterized in that the means (4) for position adjustment of the axis of articulation (12) of the rocker (11) are constituted by two symmetrical elements (50, 50A to 50E) capable of being housed in corresponding stationary recesses (51) provided on either side of the inner (4*b*) and outer faces (4*c*), respectively, of the rear portion (4) of the upper (2), which support elements (50, 50A to 50E) support the ends of the said axis of articulation (12) in areas offset radially from their fixed virtual center (0), merging with that of their respective recess (51) in such a way that a rotation of the said elements (50, 5A to 50E) around the said virtual center (0) causes modification of the vertical position of the said axis of articulation (12) relative to the virtual center (0), and thus of said upper (2).

3. Boot according to claim 2, characterized in that the support elements (50, 50E) of the axis of articulation (12) are circular, so as to allow vertical multiple-position adjustment (I, I, III...) of the axis of articulation around their virtual center (0) and comprising means for arresting rotation after adjustment.

4. Boot according to claim 2, characterized in that the support elements (50A, 50B) of the axis of articulation have an overall quadrilateral shape.

5. Boot according to claim 4, characterized in that the support elements (50B) of the axis of articulation (12) are square, so as to allow vertical adjustment of said axis of articulation between four positions (I, II, III, IV) by successive rotations at an angle of 90° around their virtual center (0).

6. Boot according to claim 4, characterized in that the support elements (50) of the axis of articulation (12) are oblong and have rounded edges.

7. Boot according to claim 4 or 6, characterized in that wherein the support elements (50, 50A) of the axis of articulation (12) are rotationally reversible on themselves at an angle of 180° around their virtual center (0), so as to allow vertical adjustment of the axis of articulation (12) according to two ends positions (12A, 12B).

8. Boot according to one of the preceding claims, characterized in that a mechanical link from the axis of articulation (12) to its support elements (50, 50A to 50E), and thus from the rear portion (4) of the upper (2), is effected by the axis (12) itself, of which one end (12*a*) comprises a head (60) that can be rotated and that is supported on one of the elements (50, 50A to 50E), and of which the other end (12*b*) comprises a threaded part cooperating with a tightening nut (61) resting on the other element (50, 50A to 50E).

9. Boot according to claim 8, characterized in that the head (60) of the axis (12) and the nut (61) are embedded in their respective support elements (50, 50A to 50E).

10. Boot according to claim 3, characterized in that the means for immobilization of the circular support elements (50E) are constituted by peripheral teeth (80) provided on the said elements (50E) and cooperating with corresponding notches (81) provided in the recesses of the elements (50E).

11. Boot according to claim 3, characterized in that the means for immobilization of the circular support elements (50D) are constituted by radial teeth (70) produced on the said elements (50D), from their virtual center (0) and cooperating with at least one corresponding notch cut in a corresponding area of the bottom of the recesses of the said elements (50D).

## Patentansprüche

1. Alpinskischuh, der eine Schalenbasis (5) aufweist, die durch einen Schaft (2) überhöht ist, der einen vorderen Teil (3) und einen hinteren Teil (4) aufweist, der aus einem oder mehreren Teilen erhalten ist, wobei der hintere Teil (4) des Schaftes (2) zumindest teilweise schwenkbar in der Richtung von hinten nach vorne und/oder von vorne nach hinten ist und eine Vorrichtung (35) zur Verriegelung und zur Entriegelung des Schaftes (2) bezüglich der Schalenbasis (5) aufweist, die durch einen Anschlagbereich (13), der auf der Schalenbasis (5) erhalten ist, und durch einen schwenkenden Hebel (11) gebildet ist, der eine Kippvorrichtung bildet und auf einer transversalen Achse (12) angelenkt ist, die auf dem hinteren Teil (4) des Schaftes (2) senkrecht zu seiner mittleren vertikalen Ebene angeordnet ist, und dazu geeignet ist, in Verriegelung mit dem Anschlag (13) unter der Wirkung einer Betätigungseinrichtung (10) zusammenzuwirken, auf die von außen des Schuhes zugegriffen werden kann und die gegen eine Rückholfeder (14) des Hebels (11) wirkt, wobei die Position der Verriegelung derselben einer anfänglichen einstellbaren Referenzposition der Vorwärtsbewegung entspricht, ausgehend von der der Schaft (2) dazu in der Lage ist, winklig gemäß einem vorbestimmten Ausmaß bezüglich der Schalenbasis (5) zu schwenken,
dadurch gekennzeichnet, daß
die Einstellung der anfänglichen Position der Vorwärtsbewegung des Schaftes (2) mittels Einrichtungen (40) geschieht, die dazu geeignet sind. die Position der Gelenkachse (12) der Kippvorrichtung (11) bezüglich des hinteren Teils (4) des Schaftes (2), der sie trägt, in einer vertikalen Richtung gemäß zumindest zwei Einstellwerten (x, x') zu verändern, die die unterschiedlichen Positionen (12A und 12B) der Gelenkachse bestimmen.

2. Schuh gemäß Anspruch 1, dadurch gekennzeichnet, daß die Einrichtungen zur Einstellung der Position (40) der Gelenkachse (12) der Kippvorrichtung (11) durch zwei symmetrische Elemente (50, 50A bis 50E) gebildet sind, die dazu geeignet sind, daß sie in entsprechenden festen Aufnahmen (51) aufgenommen werden, die jeweils beidseitig der hinteren Seiten (4b) und äußeren Seiten (4c) des hinteren Teiles (4) des Schaftes (2) ausgenommen sind, wobei die Elemente (50, 50A bis 50E) die Enden der Gelenkachse (12) in radial exzentrischen Bereichen bezüglich ihrem virtuellen festen Zentrum (0) tragen, das mit dem ihrer jeweiligen Aufnahmen (51) zusammenfällt, so daß eine Rotation der Elemente (50, 50A bis 50E) um dieses virtuelle Zentrum (0) die Veränderung der vertikalen Position der Achse (12) bezüglich des virtuellen Zentrums (0) und daher des Schaftes (2) hervorruft.

3. Schuh gemaß Anspruch 2, dadurch gekennzeichnet, daß die Trägerelemente (50D, 50E) der Gelenkachse (12) kreisförmig sind, um eine vertikale Einstellung in vielfachen Positionen (I, II, III, ...) der Gelenkachse um ihr virtuelles Zentrum (0) zu erlauben, und Einrichtungen zur Immobilisierung bezüglich einer Rotation nach der Einstellung aufweisen.

4. Schuh gemäß Anspruch 2, dadurch gekennzeichnet, daß die Trägerelemente (50A, 50B) der Gelenkachse eine global viereckige Form haben.

5. Schuh gemäß Anspruch 4, dadurch gekennzeichnet, daß die Trägerelemente (50B) der Gelenkachse (12) eine quadratische Form haben, um eine vertikale Einstellung der Gelenkachse gemäß vier Positionen (I, II, III, IV) durch aufeinanderfolgende Rotationen um ihr virtuelles Zentrum (0) gemäß einem Winkel von 90° zu erlauben.

6. Schuh gemäß Anspruch 4, dadurch gekennzeichnet, daß die Trägerelemente (50) der Gelenkachse (12) eine längliche Form haben und daß ihre Enden abgerundet sind.

7. Schuh gemäß Anspruch 4 oder 6, dadurch gekennzeichnet, daß die Trägerelemente (50, 50A) der Gelenkachse (12) durch Rotation um sich selbst gemäß einem Winkel von 180° um ihr virtuelles Zentrum (0) umkehrbar sind, um eine vertikale Einstellung der Gelenkachse (12) gemäß zwei Extrempositionen (12A bis 12B) zu erlauben.

8. Schuh gemäß einem der vorangehenden Ansprüchen, dadurch gekennzeichnet, daß eine mechanische Verbindung der Gelenkachse (12) bezüglich ihrer Trägerelemente (50, 50A bis 50E) und daher des hinteren Teiles (4) des Schaftes (2) durch die Achse (12) selbst geschieht, deren eines Ende (12a) einen Kopf (60) aufweist, der in Rotation betätigbar ist, und der in Abstützung auf einem der Elemente (50, 50A bis 50E) ist, und deren anderes Ende (12b) einen mit einem Gewinde versehenen Teil aufweist, der mit einer Festspannmutter (61) in Abstützung auf dem anderen Element (50, 50A bis 50E) zusammenwirkt.

9. Schuh gemäß Anspruch 8, dadurch gekennzeichnet, daß der Kopf (60) der Achse (12) und/oder der Mutter (61) in ihren jeweiligen Trägerelementen (50, 50A bis 50E) eingelassen sind.

10. Schuh gemäß Anspruch 3, dadurch gekennzeichnet, daß die Einrichtungen zur Immobilisierung der kreisförmigen Trägerelementen (50E) durch periphere Zähne (80) gebildet sind, die auf den Elementen (50E) realisiert sind und die mit entsprechenden Kerben (81) zusammenwirken, die in den Aufnahmen der Elemente (50E) realisiert sind.

11. Schuh gemäß Anspruch 3, dadurch gekennzeichnet, daß die Immobilisierungseinrichtungen der kreisförmigen Trägerelemente (50D) durch radiale Zähne (70) gebildet sind, die auf den Elementen (50D) ausgehend von ihrem virtuellen Zentrum (0) realisiert sind, und daß sie mit zumindest einer entsprechenden Kerbe zusammenwirken, die in einem entsprechenden Bereich des Bodens der Aufnahmen der Elemente (50D) ausgenommen ist.
